# DEMANDE DE BREVET EUROPEEN

(11) **EP 0 005 878 A2**
(43) Date de publication de la demande: **12.12.1979**
(21) Numéro de dépôt: 79200244.6
(22) Date de dépôt: 18.05.1979
(51) Int. Cl.: B28D 1/12

(54) **Perfectionnements aux lames tournantes sans fin pour scies à ruban**

(30) Priorité: 01.06.1978 IT 8556578
(71) Demandeur: Sartori, Mario, I-36050 Montorso (Vicenza) (IT)
(72) Inventeur: Sartori, Mario, I-36050 Montorso (Vicenza) (IT)
(74) Mandataire: Bettello, Luigi, Dott. Ing.

(57) **Abrégé**

Perfectionnements aux lames tournantes sans fin pour scies à ruban.

Sur le bord d'une lame usuelle en acier 1 sont rapportés, par exemple par brasage, des petits blocs diamantés 2 qui opèrent la coupe du matériau à sectionner. Une telle lame peut être fixée à la manière habituelle sur les poulies d'une scie à ruban.

## Description

La présente invention vise à réaliser une lame tournante sans fin destinée à une scie à ruban pour le découpage de matériaux divers, tels par exemple que le marbre, le béton, l'acier et les métaux similaires, l'originalité résidant essentiellement dans ₅le fait que ladite lame est pourvue de petits blocs diamantés qui lui sont soudés par exemple par brasage ou autre système.

On sait qu'on a depuis longtemps utilisé, notamment en liaison avec les scies pour marbres et autres pierres dures, des lames rectilignes équipées de blocs diamantés grâce auxquels il est possible d'effectuer une coupe rapide de matériaux durs. Toutefois les blocs diamantés n'ont jamais été appliqués à des scies flexibles sans fin, de telle sorte que les scies à ruban réalisées avec des lames flexibles sans fin classiques ne peuvent être utilisées pour le découpage de matériaux durs tels que le marbre, l'acier, les métaux divers et autres.

L'emploi des scies à ruban sans fin tournant pour le travail de matériaux durs serait cependant souhaitable aussi bien pour ce qui est de la continuité du travail de coupe que ces scies permettent d'obtenir, que pour ce qui concerne la vitesse d'avancement comparativement aux scies circulaires, étant noté qu'elles autorisent un plus large domaine d'emploi du fait qu'elles peuvent être utilisées pour une profondeur de coupe illimitée, ce qui ne peut évidemment être atteint à l'aide des scies circulaires.

Un tel résultat sont susceptible d'être obtenu par l'emploi d'une lame à petits diamantés suivant l'invention.

Le desir annexé, donné à titre d'exemple, permettra de mieux comprendre l'invention, les caractéristiques qu'elle présente et les avantages qu'elle est susceptible de procurer :
Fig. 1 est une vue en élévation partielle d'une lame établie conformément à l'invention.
Fig. 2 en est une coupe transversale suivant le plan indiqué en II-II en fig. 1.
Fig. 3 est une vue d'ensemble montrant de manière schématique une lame de travail pour une scie à ruban.

En fig. 1 et 2 on a montré en 1 une lame d'acier sur le bord de laquelle ont été appliqués, par exemple par brasage, des petits blocs diamantés 2 destinés à opérer la coupe du matériau désiré.

Comme montré en fig. 2, ces blocs 2 débordent légèrement en largeur l'épaisseur de la lame 1, si bien que sur les côtés du sillon ou trace de coupe ce sont ces blocs qui agissent sur la matière à découper en approfondissant le travail.

La lame tournante sans fin 1 est montée, comme à l'accoutumée, sur une scie à ruban en étant supportée par deux poulies 3 et 4 (fig. 3) pourvues de moyens propres à assurer la rotation parfaitement centrée de la lame sur chacune desdites poulies, sans risque de position anormale.

On comprend sans peine les avantages obtenus grâce à l'adopt:.on de la lame suivant l'invention, celle-ci permettant l'emploi de scies à ruban pour le découpage de matériaux durs ou très dui₃, tels que le marbre, les pierres, les aciers ou autres métaux divers, avec l'avantage d'une coupe continue et rapide sur ces matériaux durs comme sur les autres.

Il doit d'ailleurs être entendu que la description qui précède n'a été donnée qu'à titre d'exemple et qu'elle ne limite nullement le domaine de l'invention dont on ne sortirait pas en remplaçant les détails d'exécution décrits par tous autres équivalents. On conçoit en particulier que tout en étant pourvue d'une série de petits blocs diamantés, la lame peut être revêtue sur son bord de coupe d'une couche continue d'une pâte à base de diamant.

## Revendications

1. Lame tournante sans fin pour une scie à ruban, caractérisée en ce que sur le bord d'un ruban continu (1) en acier élastique sont fixés de petits blocs diamantés (2) propres à opérer le sectionnement de matériaux très durs, ce qui rend possible l'obtention même avec ces matériaux des avantages d'une coupe rapide et uniforme.

2. Lame suivant la revendication 1, caractérisée en ce que les petits blocs diamantés (2) sont fixés sur le bord de la lame (1) par brasage.

3. Lame suivant l'une quelconque des revendications 1 et 2, caractérisée en ce que son bord de coupe est revêtu d'une couche continue d'une pâte diamantée.
